# EUROPÄISCHE PATENTSCHRIFT

(11) **EP 1 430 490 B1**
(45) Veröffentlichungstag und Bekanntmachung des Hinweises auf die Patenterteilung: **16.03.2016**
(21) Anmeldenummer: 02779327.2
(22) Anmeldetag: 10.09.2002
(51) Int. Cl.: H01F 7/16

(54) **ELEKTROMAGNETISCHER AKTUATOR**
ELECTROMAGNETIC ACTUATOR
ACTIONNEUR ELECTROMAGNETIQUE

(30) Priorität: 24.09.2001 DE 10146899
(43) Veröffentlichungstag der Anmeldung: 23.06.2004
(73) Patentinhaber: ABB Technology AG, 8050 Zürich (CH)
(72) Erfinder: SHANG Dr., Wenkai, 40878 Ratingen (DE); REUBER DR., Christian, 47877 Willich (DE)
(74) Vertreter: Schmidt, Karl Michael
(86) Internationale Anmeldenummer: PCT/EP2002/010108
(87) Internationale Veröffentlichungsnummer: WO 2003/030188

(56) Entgegenhaltungen:
- EP-A- 1 103 989
- DE-U- 29 707 905
- JP-A- S59 154 006
- SE-L- 7 502 136
- US-A- 2 899 609
- US-A- 4 491 816

## Beschreibung

Die Erfindung betrifft einen elektromagnetischen Aktuator, insbesondere einen elektromagnetischen Antrieb für ein Schaltgerät, gemäß dem Oberbegriff des Anspruchs 1.

Derartige elektromagnetische Antriebe sind unter anderem aus der WO 95/07542 bekannt geworden. Die Fig. 1 zeigt im Prinzip einen derartigen bekannten elektromagnetischen Antrieb 10, der ein umlaufendes Joch 11 aufweist, das zwei parallel verlaufende Längsstege 12 und 13 sowie jeweils einen Quersteg 14 und 15 aufweist. Etwa in der Mitte besitzen die Längsstege 12 und 13 sich gegenüberliegende Polschuhe 16 und 17, an denen Permanentmagnete 18 und 19 befestigt sind. Zwischen den Permanentmagneten 18 und 19 befindet sich ein Anker 20, an dem eine Stange 21 bzw. 22 aus nicht magnetischem Material angebracht bzw. befestigt ist, die je eine Öffnung 23 und 24 in den Querstegen 14 und 15 durchgreift. Zwischen den Polschuhen 16 und 17 bzw. den Permanentmagneten 18 und 19 und dem Quersteg 14 bzw. dem Quersteg 15 befindet sich je eine Spule 25, 26. Je nach Erregung der Spule 25 oder 26 kann der Anker 20 in die in Fig. 1 gezeigte Stellung bewegt werden, wobei der Luftspalt 27, der die Abmessung d aufweist, in dieser Stellung minimiert ist. Wenn die Spule 25 erregt wird, dann wird der Anker in Pfeilrichtung P angetrieben, bis seine dem Quersteg 14 zugewandte Stirnfläche an der Innenfläche des Querstegs 14 anliegt. Auf diese Weise wird ein gut funktionierender bistabiler elektromagnetischer Antrieb für ein Schaltgerät gebildet, insbesondere für Vakuum- Leistungsschalter. Die hierbei getroffenen Maßnahmen zur Vermeidung von Wirbelströmen sowohl im Joch 11 als auch im Anker 20 sind bereits in einer anderen Patentanmeldung berücksichtigt (Deutsche Patentanmeldung 197 09 089.3).

Bei einer Ausgestaltung ist lediglich die Stange 21 vorgesehen; die Stange 22 ist für einen elektromagnetischen Antrieb für eine Vakuumkammer nicht erforderlich und könnte höchstens zur Führung des Ankers 20 dienen.

Die Kraft, mit der der Anker 20 an den unteren oder oberen Quersteg angezogen wird, ist von der Wirkungsfläche abhängig.

Aus der US-A-5 820 100 ist eine Anordnung bekannt, bei welcher die Luftspalte im Magnetkreis sich mit dem Betätigungszustand verändern. Außerdem sind die B-Feldvektoren der verschiedenen Luftspalte parallel. Dies ist nicht optimal für die Kraftentfaltung. JP 59154006 offenbart dem Oberbegriff des Anspruchs 1.

Aufgabe der Erfindung ist es, einen elektromagnetischen Aktuator der eingangs genannten Art weiter zu verbessern.
Diese Aufgabe wird erfingdungsgemäß gelöst durch die Merkmale des Anspruchs 1.

Die Kraft, mit der der bzw. die Anker vom Joch angezogen werden, ist durch die Vergrößerung der wirksamen Fläche ebenfalls deutlich erhöht.

Wie die Anordnung zur Erhöhung der Fläche getroffen sein kann, ist den Unteransprüchen zu entnehmen.

Die bisherigen Beschreibungen legen eine bistabile Ausgestaltung mit zwei Ankern, je einer auf den beiden Stirnseiten der Joche, zugrunde. In einer anderen Ausgestaltung ist es möglich, einen monostabilen Aktuator mit nur einem Anker zu bauen. Dieselbe Spule wird dann sowohl für die Einschaltung als auch - bei umgekehrter Stromrichtung - für die Ausschaltung verwendet. Der Antrieb wird über eine Feder in der Aus- Position gehalten, wenn er nicht eingeschaltet ist.

Anhand der Zeichnung, in der einige Aüsführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Fig. 2, 3, 5, 6 und: unterschiedliche von der Erfindung ausgenommen Ausgestaltungen eines elektromagnetischen Antriebes,
- Fig. 4: eine grafische Darstellung von Kraftverläufen für einen Antrieb nach dem Stand der Technik,
- Fig. 7 und 8: Ausführungsformen der Erfindung, mit zwei Ankern,
- Fig. 10 as 13, 16 bis 20: je einen von der Erfindung ausgenommen elektromagnetischen Antrieb mit einem Anker, Fig 14 und 15 Ausführung formen der Erfindung, mit einen Anker
- Fig. 21: einen von der Erfindung ausgenommen elektromagnetischen Antrieb gemäß einer ersten Ausführungsform mit zwei Ankern als rechteckförmige Ausgestaltung der Fig. 9,
- Fi. 22: eine perspektivischen Darstellung einer von der Erfindung ausgenommen zylindrischen Ausgestaltung der Fig. 9,
- Fig. 23: eine von der Erfindung ausgenommen Ausführung eines elektromagnetischen Antriebes mit zwei Spulen und unterschiedlichen Ankern und
- Fig. 24: die Anwendung eines von der Erfindung ausgenommen elektromagnetischen Antriebes mit einem Anker für den Antrieb einer Vakuumschaltkammer.

Es sei nun Bezug genommen auf die Fig. 2.

Ein von der Erfindung ausgenommen Antrieb 30 besitzt zwei langgestreckte Jochteile 31 und 32, die parallel zueinander ausgerichtet sind. Etwa in der Mitte besitzen beide Jochteile 31 und 32 Polschuhe 33 und 34, die als Vorsprünge aufeinander zuweisen; an der Innenfläche der Polschuhe 33 und 34 sind Permanentmagnete 35 und 36 befestigt. Zwischen den Permanentmagneten 35 und 36 befindet sich ein Rückschlußelement 37 aus magnetischem Material, welches ortsfest den beiden Jochteilen 31 und 32 zugeordnet ist. Das Rückschlußelement 37 besitzt eine zentrale Bohrung 38, die parallel zum Verlauf der Jochteile 31 und 32 und parallel auch zum Verlauf des Rückschlußelementes ausgerichtet ist und dort mittig im Rückschlußelement 37 sitzt. Die Bohrung 38 ist durchgriffen von einer Stange 39 aus nicht magnetischem Material, an der Anker 40 und 41 befestigt sind. Die Anker 40 und 41 überdecken die benachbarten Stirnflächen der Jochteile 31 und 32.

Von den Stirnflächen 42 und 43 gehen Rücksprünge 44 und 45 aus, die dann stufig in die Polschuhe 33 und 34 übergehen. Die zwischen dem Rückschlußelement 37 und den Rücksprüngen 44 bzw. 45 gebildeten Räume 46 und 47 dienen zur Aufnahme je einer Spule 48 und 49.

Die Fig. 2 zeigt den elektromagnetischen Antrieb, bei dem der Anker 41 gegen die Stirnflächen 43 a und 43 b der Jochteile 31 und 32 anliegt.

Während bei der Ausführungsform gemäß Fig. 1 ein Luftspalt lediglich zwischen dem Anker 20 und dem unteren bzw. oberen Quersteg 15, 14 gebildet ist, erhält man bei der vorliegenden Ausführungsform einen Luftspalt 50 zwischen dem Rückschlußelement 37 und dem Anker 41 und je einen Luftspalt 51 und 52 zwischen der Stirnfläche 43 b bzw. 43 a und dem Anker 41. Dadurch erhält man eine Vergrößerung der Anzugsfläche und eine Vergrößerung der Anzugskraft des Magnetankers in der in Fig. 2 dargestellten Stellung. Wenn nun die Spule 48 betätigt wird, dann wird der Anker 40 gegen die Stirnflächen 42 a und 42 b des Joches angezogen und man erhält auch dort drei Luftspalte (ohne Bezugsziffern): die Luftspalte zwischen dem Anker 40 und den Stirnflächen 42 a und 42 b und den Luftspalt zwischen dem Anker 40 und dem Rückschlußelement 37. Damit wird die Haltekraft um einen Faktor "(Fläche am Luftspalt 50 + Fläche am Luftspalt 51 + Fläche am Luftspalt 52) geteilt durch - Fläche am Luftspalt 50" vergrößert, bis maximal um 100 %. Beide Anker 40 und 41 bewegen sich aufgrund ihrer Verbindung mit der Stange 39 mit gleicher Geschwindigkeit und sind so aneinander angepaßt, daß der Abstand zwischen den Ankern 40, 41 und den zugehörigen Stirnflächen am Joch und an dem Rückschlußelement in beiden Stellungen jeweils abwechselnd gleich ist.

Selbstredend könnte der Abstand zwischen dem Anker 41 und den Jochteilen 31 und 32 und dem Rückschlußelement 37 unterschiedlich zu dem Abstand des Ankers 40 von den Jochteilen 31 und 32 und dem Rückschlußelement 37, entsprechend den Erfordernissen.

Wenn die dem Anker 41 zugeordneten Luftspalte 51, 50 und 52 in der angezogenen Stellung kleiner sind als die dem Anker 40 zugeordneten Luftspalte, dann ist die Haltekraft in dieser angezogenen Stellung größer als dann, wenn der Anker 40 angezogen hat. Eine derartige Bemessung könnte z. B. dann notwendig sein, wenn die von der Anwendung erforderte Kraft in der Ein- und der Aus- Position unterschiedlich ist.

Die Fig. 3 zeigt eine weitere Ausgestaltung von der Erfindung ausgenommen. Der Antrieb 55 besitzt zwei Jochteile 56 und 57, die zusätzlich zu den Rücksprüngen 44 und 45 (die hier die gleiche Bezugsziffer haben sollen, um die Ähnlichkeit darzustellen) weitere Rücksprünge 58 und 59 aufweisen, in denen die Anker 40 bzw. 41 aufgenommen sind; man könnte auch sagen, daß an den Jochteilen 56 und 57 axial verlaufende Arme 60, 61 bzw. 62, 63 vorgesehen sind, die die Anker 40 bzw. 41 auf ihrem gesamten Bewegungsweg überdecken. Dadurch wird zusätzlich zu den Luftspalten 51 und 52 ein Luftspalt 64 bzw. 65 zwischen der Außenumfangsfläche des Ankers 41 und den Armen 62 und 63 gebildet; entsprechende Luftspalte 66 und 67 befinden sich auch zwischen den armen 60 und 61 und dem Anker 40. Dadurch wird die Kraft bei größeren Abständen des Ankers 40 von den Jochteilen 56 und 57 erhöht, wobei je nach Aufgabe und Erfordernis der Abstand d variiert werden kann.

Die Fig. 4 zeigt eine grafische Darstellung der Anzugskraft F über den Bewegungsweg W des Ankers. Die durchgezogene Linie L 1 zeigt den Kraft- Wegverlauf der Ausgestaltung nach Fig 1. Die Anzugskraft beträgt F₁ für den Anker in der in Fig. 1 dargestellten Stellung und F₂ für die andere Stellung.

Die strichlierte Linie L 2 zeigt den Kraft- Wegverlauf für die Ausgestaltung gemäß Fig. 2. Man erkennt, daß im jeweils angezogenen Zustand eine Kraft F₂ gemessen wird, die etwa doppelt so groß ist wie die Kraft F₁; sie kreuzt die Linie L 1 bzw. L 2, was darauf zurückzuführen ist, daß die Anzugskraft in einem bestimmten Abstand kleiner wird als die Anzugskraft bei der Ausführung gemäß Fig. 1. Die dritte Linie L₃ liegt oberhalb der Linie L₂ im positiven bzw. im negativen Bereich; die Anzugskraft F₃ entspricht etwa der Anzugskraft F₂ und im Unterschied zum Verlauf der Linie L 2 fällt die Anzugskraft nicht so steil ab wie die Anzugskraft gemäß der Linie L₂ was den Vorteil eines höheren Arbeitsvermögens mit sich bringt. Man erkennt, daß die beiden Spalte 64 und 65 bzw. 66 und 67 zu einer Verbesserung der Kraft-Weg-Linie beitragen.

Der von der Erfindung ausgenommen Antrieb 70 (Fig. 5) ist in seiner Konstruktion unterschiedlich zum Antrieb gemäß der Fig. 3. Hier sind die beiden Jochteile 31 und 32 an beiden Stirnenden von je einem Cförmigen Körper 71, 72 umgriffen, wobei die aufeinander zuweisenden freien Enden der Anker 71 und 72 je einen Luftspalt 77, 78 und 79 und 80 mit der zugehörigen Außenfläche der beiden Jochteile 31, 32 bilden.

Bei der von der Erfindung ausgenommen Ausgestaltung des Antriebs 81 gemäß der Fig. 6 sind bei ansonsten gleicher Struktur lediglich U-förmige Anker 82 und 83 vorgesehen, wobei die Innenflächen der Schenkel 84, 85, 86 und 87 auf ihrer Gesamtheit mit den Jochteilen 31 und 32 zusammen wirken können, wodurch gegebenenfalls gegenüber der Anordnung gemäß Fig. 5 eine weitere Beeinflussung der Anzugskräfte ermöglicht wird.

Die Fig. 7 zeigt eine Variante gemaß der Erfindung der Anordnung der Fig. 3.

Der Antrieb 90 besitzt zwei U-förmige Anker 91 und 92, die hinter einen Rücksprung 93 bzw. 94 und 95 bzw. 96 mit Armen 97, 98 bzw. 99 bzw. 100 greifen.

Eine Variante gemaß der Erfindung der Anordnung gemäß Fig. 7 zeigt die Fig. 8. Die Jochteile besitzen Rücksprünge 101, 102 und 103 und 104. Die zugehörigen Anker 105 und 106 sind etwa U-förmig ausgebildet mit Schenkeln 107, 108 sowie 109 und 110, die in die Rücksprünge 101, 102 bzw. 103, 104 eingreifen. Darüber hinaus besitzen die Anker 105, 106 die Schenkel 107, 108 bzw. 109, 110 überragenden Fortsätze 111, 112, 113 und 114, die mit den zugehörigen Stirnflächen der Jöchteile 115 und 116 zur Bildung je eines Luftspaltes 117 und 118 zwischen dem Anker 113 und den Jochteilen 115, 116 und dem Anker 111 und den entsprechenden Stirnflächen der Jochteile 115 und 116 bilden.

Die Fig. 9 zeigt eine weitere Ausgestaltung von der Erfindung ausgenommen mit zwei Ankern. Der Antrieb besitzt insgesamt die Bezugsziffer 120 und umfaßt zwei Jochteile 121 und 122, die eine E-Form mit Schenkeln 123 und 124 bzw. 125 und 126 im Bereich ihrer freien Enden sowie mittig dazwischen je einen als Polschuh dienenden Steg 127 und 128 aufweisen. An den Innenflächen der Stege 127 und 128 befinden sich die Permanentmagnete 129 und 130. Beidseitig zu den Stegen zwischen den Schenkeln 123 und den Stegen 127 bzw. 125 und 127 bzw. 124 und 128 bzw. 126 und 128 sind Spulen 131 und 132 angeordnet. Zwischen den beiden Permanentmagneten befindet sich ein Rückschlußelement 133 mit einer Zentralbohrung 134, durch die eine Stange 135 aus nicht magnetischem Material hindurchgreift. Die freien Enden der Stangen sind mit T-förmigen Ankern 136 und 137 fest verbunden; der Längssteg 138 und 139 greift zwischen die Spulen 131 und 132 wenigstens teilweise ein, wobei in der Fig. 9 dargestellten Stellung das freie Ende des Längssteges 139 gegen die benachbarte Stirnfläche des Rückschlußelementes 133 anliegt und dort einen Luftspalt 140 damit bildet. Die Querstege 141 und 142 bilden dann jeweils einen Luftspalt 143 und 144 mit den Außenflächen der Schenkel 125 und 126 bzw. 145 und 146; darüber hinaus sind zwischen den freien Enden der Schenkel 125 bzw. 126 und dem Längssteg 139 bzw. zwischen den freien Enden der Schenkel 123 und 124 und dem Längssteg 138 Luftspalte 147 und 148 bzw. 149 und 150 vorgesehen.

Bei den Antrieben, die oben beschrieben sind, sind immer zwei Anker vorgesehen, mit zwei Spulen. Als eine andere Ausgestaltung können, wie im folgenden dargestellt ist, auch Antriebe mit nur einem Anker und einer Spule verwendet werden. Diese monostabile Anordnung besitzt die Vorteile von reduziertem Materialeinsatz, kleinerer Bauform und eines einfacheren Aufbaus. Demgegenüber stehen die Nachteile der erforderlichen Ausschaltfeder, der zusätzlich erforderlichen Haltekraft, um die Ausschaltfeder in der Ein-Position gespannt halten zu können, der erforderlichen Ansteuerung der Spule in beiden Stromrichtungen sowie der höheren Beanspruchung des Permanentmagnetmaterials auf Entmagnetisierung bei der Ausschaltung.

Zu den monostabilen Antrieben von der Erfindung ausgenommen wird auf die Fig. 10 Bezug genommen. Der hier beschriebene Antrieb 200 besitzt zwei etwa U-förmige Jochteile 201 und 202. In dem durch die U-Form der beiden Jochteile 201 und 202 gebildeten Raum 203 und 204 ist eine Spule 205 eingesetzt; der Antrieb 200 besitzt weiterhin einen T-förmigen Anker, der dem Anker 136 entspricht und hier die Bezugsziffer 206 trägt. An .einem Quersteg 207 ist ein Längssteg 208 angeformt, der zwischen die anderen Schenkel 209 und 210 sowie zum Teil in die Spule 205 eingreift. An den in der Zeichnung unteren Schenkeln 201 und 202, an deren freien Enden, schließen sich Permanentmagnete 210 und 211 an und zwischen diesen beiden Permanentmagneten, ebenfalls teilweise in die Spule hineinragend ist ein Rückschlußelement 212 vorgesehen. Damit sind mehrere Luftspalte vorgesehen: zum einen zwischen dem Quersteg 207 und den äußeren Flächen der Schenkel 209 und 210, dann zwischen den freien Enden der Schenkel 209 und 210 und dem Längssteg 208 sowie zwischen dem freien Stirnende des Längsstegs 208 und dem Rückschlußelement.

Das Prinzip dieses mono-stabilen Aktuators lässt sich auf alle Ausgestaltungen nach den Fig. 2, 3 sowie 5 bis 8 anwenden.

Die Fig. 11 zeigt einen Antrieb 220 von der Erfindung ausgenommen mit einem U-förmigen Joch 221. An der Innenseite des Quersteges 222 ist ein Permanentmagnet 223 angebracht, und an diesem Permanentmagneten 223 ist ein Rückschlußelement 224 befestigt, so daß dadurch eine E-Form gebildet ist mit den Schenkeln 225 und 226, wobei das Rückschlußelement 224 zusammen mit dem Permanentmagneten 223 als Mittelschenkel von einer Spule 227 umfaßt ist.

Hierzu ist ein Anker 228 vorgesehen, der C-förmig ausgebildet ist, wobei zwischen den aufeinander zuweisenden Schenkelenden 229 der C-Form und der Außenfläche des Schenkels 225 bzw. 230 und 226 sowie zwischen den freien Enden der Schenkel 225 und 226 und dem Rückschlußelement 224 und dem Anker jeweils ein Luftspalt gebildet ist.

Bei der Ausführung von der Erfindung ausgenommen gemäß Fig. 12 besitzt der Antrieb 231 ein U-förmiges Joch 232, an dessen Schenkelenden Rücksprünge 233 und 234 vorgesehen sind; in diese Rück-sprünge greift ein langgestreckt ebener Anker 235 ein, wodurch einerseits zwischen der Außenumfangsfläche des Ankers 235 und dem Rücksprung 233 und 234 und der Breitseitenfläche des Ankers 235 und den Stufungen 236 und 237 sowie dem Rückschlußelement 224 jeweils ein Luftspalt gebildet ist.

Dabei sollen gleiche Bezugsziffern darauf hindeuten, daß hier gleiche Funktionen erfüllt sind.

Bei der Ausgestaltung von der Erfindung ausgenommen gemäß Fig. 13 ist der Unterschied gegenüber der der Fig. 11 darin zu stehen, daß der Anker 240 U-förmig ist und mit seinen Schenkeln 241 und 242 die Schenkel 225 und 226 des Joches 222 umfaßt.

Die Fig. 14 zeigt einen einspuligen Antrieb gemäß der Erfindung, bei dem das Joch 250 U-förmig ausgebildet ist, wobei Schenkel 251 und 252 der Ausbildung der Stirnflächen bzw. Stirnenden der Joche 115 und 116 der Fig. 8 gleichen; da der Anker die gleiche Form hat wie derjenige des Antriebs nach Fig. 8, hat der in Fig. 14 dargestellte Anker die gleiche Bezugsziffer 105 erhalten.

Die Fig. 15 entspricht der Ausführung gemäß der Erfindung nach der Fig. 7, so daß auf die dortige Beschreibung hingewiesen ist. Der Unterschied besteht darin, daß das Joch 260 mit seinen Schenkeln 261 und 262 U-förmig ausgebildet und die freien Schenkelenden einen Rücksprung 263 und 264 aufweisen, in die der Anker 91 in der in Fig. 7 dargestellten Weise hineingreift.

Die Ausführungsformen von der Erfindung ausgenommen gemäß den Figuren 16 bis 20, denen ein Permanentmagnet fehlt, besitzen im wesentlichen ein dreischenkeliges, E-förmiges Joch, wobei eine Spule den inneren Schenkel umfaßt; der hierbei vorgesehene Anker ist entweder U-förmig und greift in einen Rücksprung an der Außenseite; bei der Ausgestaltung nach der Fig. 19 greifen zwei Fortsätze zwischen die äußeren Schenkel in einen inneren Rücksprung (siehe Fig. 14), und bei der Ausführung nach der Fig. 18 ist der Anker ein langgestreckt ebenes Bauteil.

Die perspektivische Darstellung von der Erfindung ausgenommen gemäß Fig. 21 kommt der Ausführung gemäß Fig. 9 nahe; es handelt sich dabei um sich gegenüberliegende Jochteile 121 und 122, mit den Spulen 131 und 132 sowie den Ankern 136 und 137; dazwischen befindet sich, wie aus der Fig. 21 dargestellt, das Rückschlußelement 133. Zwischen den beiden Ankern 136 und 137 ist die Stange 135 aus nicht magnetischem Material angeordnet.

Die gleiche oder äquivalente Konstruktion von der Erfindung ausgenommen kann auch, wie aus der Fig. 22 ersichtlich ist, so sein, daß das Joch, die Anker, die Spulen und das Rückschlußelement je eine Kreiszylinderform bilden. Man kann sich vorstellen, daß alle die Antriebe, die in den Figuren 1 bis 20 dargestellt sind, auch zylinderförmig ausgebildet sein können. Das gleiche gilt auch für die weiter unten beschriebenen Antriebe von der Erfindung ausgenommen gemäß Figuren 23 und 24.

Es sei nun Bezug genommen auf die Fig. 23. Dort ist ein Zweianker- und Zweispulenantrieb dargestellt, der der Ausführung gemäß Fig. 9 gleicht, wobei der Anker 137 gemäß Fig. 9 durch einen Anker 270 ersetzt ist, so daß den Luftspalten 271 und 272 zwischen dem benachbarten Schenkel 273 und 274 und dem Anker 270 entsprechende Aufmerksamkeit gewidmet werden muß. Der Antrieb besitzt dabei die beiden E-förmigen Jochteile 277 und 278; der Anker 279 ist T-förmig. Der Anker 279 entspricht dabei dem Anker 136.

Die Ausführungsform gemäß der Fig. 24 zeigt die Anwendung eines Antriebs mit einer Spule 300 und zwei U-förmigen Jochteilen 301 und 302. An den freien Enden der Schenkel 304 und 306 sind Permanentmagnete 307 und 308 befestigt und dazwischen befindet sich ein Rückschlußelement 309, welches von einer Stange 310 in einer Zentralbohrung 311 durchgriffen ist und im Bereich der Spule 300 mit einem T-förmigen Anker verbunden ist, der die Bezugsziffer 136 trägt, um zu zeigen, daß die Ausgestaltung ähnlich ist wie bei der Ausführung gemäß Fig. 9, mit dem Unterschied, daß lediglich eine Spule vorgesehen ist.

Die Stange 310 ist über das Federelement 311 mit dem beweglichen Kontaktstängel 312 einer Vakuumschaltkammer 313 verbunden, wobei das freie Ende der Stange 310 eine Erweiterung 314 aufweist, die in einem Fangkorb 315 gefangen ist, wobei zwischen der Erweiterung 314 und dem Boden 316 eine Feder 317 angeordnet ist, die als Kontaktdruckfeder dient.

Die Vakuumkammer ist in an sich bekannter Weise aufgebaut: Sie besitzt einen Zylinderkörper 318 aus Keramik, der an seinen beiden Stirnenden jeweils durch einen Dekkel 319 und 320 abgeschlossen ist. Das in den Zylinder 313 hineinragende Ende des Kontaktstengel 312 trägt das bewegliche Kontaktstück 321 und zwischen dem Deckel 320 und dem beweglichen Kontaktstück 323 ist ein Falgenbalg 322 angeordnet, der einerseits mit dem Deckel 320 und andererseits mit dem Kontaktstück 321 vakuumdicht verbunden ist. Der Deckel 319 ist von einem feststehendem Kontaktstengel 323 vakuumdicht durchgriffen, an dessen freiem Ende das feststehende Kontaktstück 324 befestigt ist. Mit 325 ist eine Stromzu- oder Abführung bezeichnet; diejenige, die mit dem beweglichen Kontaktstengel 312 verbunden ist, ist nicht dargestellt; sie ist beispielsweise durch ein bewegliches Kupferlitzenband gebildet.

Zwischen dem Bereich der Jochteile 301 und 302 und dem Fangkorb 315 besitzt die Stange eine daran befestigte Platte 326; an dieser Platte 326 greift ein Ende einer Druckfeder 327 an, dessen anderes Ende auf einer ortsfesten Ebene abgestützt ist. Wenn die Kontaktstücke 321 und 324 in Einschaltstellung verbracht werden sollen, dann wird die Spule 300 erregt, so daß der Anker 136 in das Innere der beiden Jochteile 301 und 302 hineingezogen wird, gemäß Pfeilrichtung P. Dadurch wird die Feder 327 zusammengedrückt und speichert demgemäß Energie. Ober die Kontaktdruckfeder 317 wird auf die Kontaktstücke 321 und 324 eine bestimmte Kontaktkraft aufgebracht.

Wenn der Schalter ausgeschaltet werden soll, dann wird die Spule 300 mit umgekehrter Stromrichtung erregt. Dadurch wird der Anker entgegen der Pfeilrichtung P bewegt. Dies wird durch die Feder 327, die einen Energiespeicherfeder ist, unterstützt.

Bei der Ausführung gemäß Fig. 24 ist ein Antrieb vorgesehen, der lediglich eine Spule aufweist. Selbstverständlich kann jeder Antrieb vorgesehen sein, der in den Figuren 1 bis 23 dargestellt ist, das heißt auch ein Antrieb mit zwei Spulen.

## Patentansprüche

1. Bistabiler oder monostabiler elektromagnetischer Aktuator (90), insbesondere Antrieb für eine Vakuumschaltkammer,
mit einem Joch (31, 32),
mit wenigstens einem Permanentmagneten (35, 36),
mit wenigstens einer Spule (48, 49),
mit wenigstens einem bewegbaren Anker (91, 92),
so dass ein magnetischer erster Fluss durch den Anker (91, 92) und das Joch (31, 32) erzeugt wird,
so dass der Anker (91, 92)) in einer Stellung festgehalten wird,
wobei die Spule (48, 49) einen zweiten magnetischen Fluss erzeugt, mit dem der Anker (91, 92) betätigt wird,
wobei der Permanentmagnet (35, 36) zwischen dem Joch (31, 32) und einem feststehendem Rückschlusselement (37) angeordnet ist,
so dass die magnetischen Flüsse über das Rückschlusselement (37) verlaufen,
und dass der Anker (91, 92) eine Stirnseite des Jochs (31, 32), die senkrecht zu seiner Bewegungsrichtung verläuft, wenigstens teilweise überdeckt,
dass das Joch (31, 32) im Bereich seiner Stirnseite einen stufigen Rücksprung (93-96) aufweist,
und dass ein erster Luftspalt (51, 52) parallel zur Bewegungsrichtung während ein zweiter Luftspalt (64, 65) senkrecht zur Bewegungsrichtung verläuft,
so dass die Luftspalte senkrecht zueinander liegen,
**dadurch gekennzeichnet, dass**
der Anker (91, 92) ausserhalb des Jochs (31, 32) die Stirnseite des Jochs überdeckt,
und der Anker (91, 92) in der stufigen Rücksprung (93-96) hineinpasst.

2. Aktuator nach Anspruch 1, **dadurch gekennzeichnet, daß** das Joch zwei Jochkörper aufweist, die etwa mittig je einen Polschuh besitzen, die aufeinander zuweisen, an denen je ein Permanentmagnet angebracht ist.

3. Aktuator nach Anspruch 1, **dadurch gekennzeichnet, dass** Joch, Anker, Magnete rechteckförmig ausgeführt sind.

4. Aktuator nach Anspruch 1, **dadurch gekennzeichnet, daß** das Joch zylinderringförmig ist und innen eine Leiste geringeren Durchmessers aufweist, an deren Innenseite ein ringförmiger Permanentmagnet befestigt ist, und das sowohl als auch das Rückschlußelement zylinderförmig ausgebildet sind.

5. Aktuator nach einem der vorigen Ansprüche, **dadurch gekennzeichnet, daß** der Anker die Stirnseite des Jochs vollständig überdeckt.

6. Aktuator nach Anspruch 5, **dadurch gekennzeichnet, daß** der stufige Rücksprung an der Innenseite des Jochs angeordnet ist.

7. Aktuator nach einem der Ansprüche 1 bis 6, **dadurch gekennzeichnet, daß** der Anker die Stirnseite und teilweise die Außenseite des Jochs umfaßt.

8. Aktuator nach Anspruch 7, **dadurch gekennzeichnet, daß** der Anker einen C-förmigen Querschnitt aufweist, wobei die aufeinander zuweisenden Schenkelenden (97-100) das Joch auf dessen Außenseite umfassen.

9. Aktuator nach einem der vorigen Ansprüche, **dadurch gekennzeichnet, daß** der Anker napfförmig ist.

10. Aktuator nach Anspruch 9, **dadurch gekennzeichnet, daß** der Anker auf der Innenseite der Napfwand einen Vorsprung als umlaufende Rippe trägt.

11. Aktuator nach einem der vorigen Ansprüche, **dadurch gekennzeichnet, daß** zwei an sich gegenüberliegenden Enden des Jochs befindliche Anker vorgesehen sind, die mittels einer das Rückschlußelement durchgreifenden Stange aus nicht magnetischem Material miteinander verbunden sind.

12. Aktuator (231) nach einem der vorigen Ansprüche, **dadurch gekennzeichnet, daß** lediglich ein Anker (235) und eine Spule (227) vorgesehen sind, daß das Magnetjoch (232) O-förmig ist und der Permanentmagnet sowie das Rückschlußelement mittig zwischen den Schenkeln am Jochsteg befestigt ist, wobei sich der Permanentmagnet zwischen dem Rückschlußelement und dem Jochsteg befindet, so daß der Aktuator (231) monostabil ist.

13. Aktuator nach einem der Ansprüche 1 bis 12, **dadurch gekennzeichnet, daß** das Joch E-förmig ist.

14. Aktuator nach einem der vorigen Ansprüche, **dadurch gekennzeichnet, daß** lediglich 1 Anker vorgesehen ist, daß das Joch topfförmig ausgebildet ist.

15. Aktuator nach Anspruch 14, **dadurch gekennzeichnet, daß** der Permanentmagnet und das Rückschlußelement am Topfboden in der Mitte befestigt ist, wobei sich der Permanentmagnet zwischen dem Rückschlußelement und dem Topfboden befindet.

16. Aktuator nach einem der vorigen Ansprüche, **dadurch gekennzeichnet, daß** am Boden des Topfes ein Vorsprung angeformt ist und an seinem Ende den Permanentmagneten trägt, wobei der Vorsprung gleichzeitig als Rückschlußelement dient.

## Claims

1. Bistable or monostable electromagnetic actuator (90), in particular a drive for a vacuum switching chamber,
having a yoke (31, 32),
having at least one permanent magnet (35, 36),
having at least one coil (48, 49),
having at least one moving armature (91, 92),
with the result that a first magnetic flux is generated by the armature (91, 92) and the yoke (31, 32),
with the result that the armature (91, 92) is fixed in one position,
the coil (48, 49) generating a second magnetic flux which is used to actuate the armature (91, 92),
wherein the permanent magnet (35, 36) is arranged between the yoke (31, 32) and a stationary magnetic return element (37),
with the result that the magnetic fluxes flow via the magnetic return element (37),
and that the armature (91, 92) at least partially overlaps one end face of the yoke (31, 32), this end face extending perpendicular to its movement direction, that the yoke (31, 32) has a stepped recess (93-96) in the region of its end side,
and that a first air gap (51, 52) extends parallel to the movement direction, while a second air gap (64, 65) extends perpendicular to the movement direction,
so that the air gaps lie perpendicular to one another, **characterized in that**
the armature (91, 92), outside of the yoke (31, 32), overlaps the end face of the yoke,
and the armature (91, 92) fits into the stepped recess (93-96).

2. Actuator according to Claim 1, **characterized in that** the yoke has two yoke bodies which have in each case one pole shoe approximately in the center, these pole shoes pointing toward one another and having in each case one permanent magnet attached to them.

3. Actuator according to Claim 1, **characterized in that** the yoke, armature, magnet are rectangular.

4. Actuator according to Claim 1, **characterized in that** the yoke is cylindrical-annular and has a small-diameter strip on the inside, an annular permanent magnet being attached to the inside of this strip and this strip being cylindrical in the same way as the magnetic return element.

5. Actuator according to one of the preceding claims, **characterized in that** the armature completely overlaps the end face of the yoke.

6. Actuator according to Claim 5, **characterized in that** the stepped recess is arranged on the inside of the yoke.

7. Actuator according to one of Claims 1 to 6, **characterized in that** the armature surrounds the end face and part of the outside of the yoke.

8. Actuator according to Claim 7, **characterized in that** the armature has a C-shaped cross section, the limb ends (97-100), pointing toward one another, surrounding the yoke on its outside.

9. Actuator according to one of the preceding claims, **characterized in that** the armature is in the form of a bowl.

10. Actuator according to Claim 9, **characterized in that** the armature has a projection, in the form of a surrounding rib, on the inside of the bowl wall.

11. Actuator according to one of the preceding claims, **characterized in that** two armatures are provided, are located on mutually opposite ends of the yoke and are connected to one another by means of a rod, passing through the magnetic return element and composed of nonmagnetic material.

12. Actuator (231) according to one of the preceding claims, **characterized in that** only one armature (235) and one coil (227) are provided, **in that** the magnet yoke (232) is O-shaped and the permanent magnet and the magnetic return element are attached to the yoke web in the center between the limbs, the permanent magnet being located between the magnetic return element and the yoke web, with the result that the actuator (231) is monostable.

13. Actuator according to one of Claims 1 to 12, **characterized in that** the yoke is E-shaped.

14. Actuator according to one of the preceding claims, **characterized in that** only 1 armature is provided, **in that** the yoke is in the form of a cup.

15. Actuator according to Claim 14, **characterized in that** the permanent magnet and the magnetic return element is attached to the base of the cup in the center, the permanent magnet being located between the magnetic return element and the base of the cup.

16. Actuator according to one of the preceding claims, **characterized in that** a projection is integrally formed on the base of the cup and supports, at its end, the permanent magnet, the projection serving at the same time as a magnetic return element.

## Revendications

1. Actionneur (90) électromagnétique bistable ou monostable, notamment entraînement pour un boîtier pour interrupteur à vide,
avec une culasse (31, 32),
avec au moins un aimant permanent (35, 36),
avec au moins une bobine (48, 49),
avec au moins un induit (91, 92) mobile,
de sorte qu'un premier flux magnétique soit généré à travers l'induit (91, 92) et la culasse (31, 32),
de sorte que l'induit (91, 92) soit maintenu dans une position,
la bobine (48, 49) générant un deuxième flux magnétique avec lequel l'induit (91, 92) est activé,
l'aimant permanent (35, 36) étant placé entre la culasse (31, 32) et un élément de bouclage (37) stationnaire,
de sorte que les flux magnétiques s'écoulent via l'élément de bouclage (37),
et que l'induit (91, 92) recouvre au moins en partie une face frontale de la culasse (31, 32) qui s'étend à la perpendiculaire de son sens de déplacement,
que dans la région de sa face frontale, la culasse (31, 32) comporte un retrait (93 à 96) échelonné,
et qu'un premier entrefer (51, 52) s'étende à la parallèle du sens de déplacement, alors qu'un deuxième entrefer (64, 65) s'étend à la perpendiculaire du sens de déplacement,
de sorte que les entrefers soient perpendiculaires l'un à l'autre,
**caractérisé en ce que**
à l'extérieur de la culasse (31, 32), l'induit (91, 92) recouvre la face frontale de la culasse,
et l'induit (91, 92) s'ajuste dans le retrait (93 à 96) échelonné.

2. Actionneur selon la revendication 1, **caractérisé en ce que** la culasse comporte deux corps de culasse, qui comportent chacun approximativement au centre un épanouissement polaire, qui se font face, sur lesquels est monté un aimant permanent.

3. Actionneur selon la revendication 1, **caractérisé en ce que** la culasse, l'induit, les aimants sont réalisés en forme de rectangle.

4. Actionneur selon la revendication 1, **caractérisé en ce que** la culasse est de forme cylindrique et comporte à l'intérieur une baguette de plus petit diamètre, sur la face intérieure de laquelle est fixé un aimant permanent de forme annulaire et **en ce qu'**aussi bien qu'également l'élément de bouclage sont conçus de forme cylindrique.

5. Actionneur selon l'une quelconque des revendications précédentes, **caractérisé en ce que** l'induit recouvre entièrement la face frontale de la culasse.

6. Actionneur selon la revendication 5, **caractérisé en ce que** le retrait échelonné est placé sur la face intérieure de la culasse.

7. Actionneur selon l'une quelconque des revendications 1 à 6, **caractérisé en ce que** l'induit englobe la face frontale et en partie la face extérieure de la culasse.

8. Actionneur selon la revendication 7, **caractérisé en ce que** l'induit comporte une section transversale en forme de C, les extrémités de branche (97 à 100) qui se font face englobant la culasse sur sa face extérieure.

9. Actionneur selon l'une quelconque des revendications précédentes, **caractérisé en ce que** l'induit est en forme de cuvette.

10. Actionneur selon la revendication 9, **caractérisé en ce que** sur la face intérieure de la paroi de cuvette, l'induit porte une saillie en tant que nervure périphérique.

11. Actionneur selon l'une quelconque des revendications précédentes, **caractérisé en ce qu'**il est prévu deux induits se trouvant sur des extrémités opposées de la culasse, qui sont reliés entre eux au moyen d'une tige en matière non magnétique qui traverse l'élément de bouclage.

12. Actionneur (231) selon l'une quelconque des revendications précédentes, **caractérisé en ce qu'**il est prévu uniquement un induit (235) et une bobine (227), **en ce que** la culasse magnétique (232) est en forme de O et **en ce que** l'aimant permanent, ainsi que l'élément de bouclage sont fixés au centre, entre les branches sur le listel de la culasse, l'aimant permanent se trouvant entre l'élément de bouclage et le listel de la culasse, de sorte que l'actionneur (231) est monostable.

13. Actionneur selon l'une quelconque des revendications 1 à 12, **caractérisé en ce que** la culasse est en forme de E.

14. Actionneur selon l'une quelconque des revendications précédentes, **caractérisé en ce qu'**il est seulement prévu 1 induit, **en ce que** la culasse est conçue en forme de pot.

15. Actionneur selon la revendication 14, **caractérisé en ce que** l'aimant permanent et l'élément de bouclage sont fixés au centre sur le fond inférieur du pot, l'aimant permanent se trouvant entre l'élément de bouclage et le fond inférieur du pot.

16. Actionneur selon l'une quelconque des revendications précédentes, **caractérisé en ce que** sur le fond inférieur du pot est rapportée une saillie et sur son extrémité porte l'aimant permanent, la saillie servant simultanément d'élément de bouclage.
